# FASCICULE DE BREVET EUROPEEN

(11) **EP 0 522 908 B1**
(45) Date de publication et mention de la délivrance du brevet: **11.10.1995**
(21) Numéro de dépôt: 92401750.2
(22) Date de dépôt: 23.06.1992
(51) Int. Cl.: F02D 41/18, F02D 41/30

(54) **Procédé et système de calcul de la masse d'air frais dans un cylindre de moteur à combustion interne**
Verfahren und System um die Luftmenge in einem Zylinder einer Brennkraftmaschine zuzurechnen
Method and system to calculate the mass of air intake in a cylinder of an internal combustion engine

(30) Priorité: 02.07.1991 FR 9108246
(43) Date de publication de la demande: 13.01.1993
(73) Titulaire: REGIE NATIONALE DES USINES RENAULT S.A., 92109 Boulogne Billancourt (FR)
(72) Inventeur: Balland, Jean, F-75017 Paris (FR); Lefevre, Rémi, F-75017 Paris (FR); Bourbonneux, Vincent, F-92700 Colombes (FR)

(56) Documents cités:
- WO-A-90/15236
- DE-A- 4 000 220
- GB-A- 2 217 045
- US-A- 4 920 789

## Description

L'invention concerne les moteurs à combustion interne et, plus particulièrement dans de tels moteurs, un procédé et un système pour calculer la masse d'air frais contenu dans un cylindre.

De nombreux paramètres sont utilisés pour commander un moteur à combustion interne, par exemple les instants d'allumage des bougies (moteur à essence), le taux de recirculation des gaz d'échappement et la quantité de carburant injectée.

En ce qui concerne le rapport air/carburant, il est essentiel de connaître avec précision les deux éléments du rapport. Le volume ou le poids du carburant peut être connu, avec une relative précision, par la durée d'injection de ce dernier dans le cas d'un moteur à injection. Pour la masse d'air, plusieurs procédés sont utilisés tels que la mesure du débit d'air dans le collecteur d'admission aux différents cylindres, la mesure de la pression dans le collecteur d'admission combinée avec la mesure de la vitesse du moteur, la mesure de l'angle d'ouverture du papillon d'admission combinée avec la mesure de la vitesse moteur.

Ces procédés ne conduisent pas à obtenir une valeur précise de la masse d'air admise dans chaque cylindre car les mesures sont effectuées dans le collecteur d'admission commun à tous les cylindres et non pas à l'intérieur de chaque cylindre.

Le document US-A-4920 789 décrit un système pour calculer la masse d'air frais pour chaque cylindre d'un moteur à combustion comportant pour chaque cylindre un injecteur , un capteur de pression et les injecteurs étant commandés par les signaux fournis par un calculateur , ledit calculateur recevant une information de position angulaire de l'arbre moteur et les signaux, fournis par les capteurs de pression et des moyens de mesure de la tension de sortie U de chaque capteur de pression pour au moins deux valeurs THETA1 et THETA2 de la position angulaire de l'arbre moteur pendant la compression de l'air frais (dans le carter) pour obtenir au moins deux valeurs UTHETA1 et UTHETA2 de ladite tension,
des moyens de détermination de la température absolue T-THETA1 du mélange contenu dans le cylindre concerné pour la position THETA1.

Le document DE-A-4 000 220 décrit un système pour calculer la masse d'air frais contenue dans chaque cylindre d'un moteur comportant pour chaque cylindre un injecteur, un capteur de pression, les injecteurs étant commandés par les signaux fournis par un calculateur, ledit calculateur recevant une information de position angulaire de l'arbre moteur et les signaux, fournis par les capteurs de pression, ledit système de calcul de la masse d'air frais maf dans chaque cylindre comprend
des moyens de détermination de la masse de carburant mc injectée dans le cylindre concerné et de la masse de gaz brûlés, qui reste dans le cylindre après échappement,
des moyens de détermination de la température du mélange
des moyens de mesure de la tension de sortie U de chaque capteur de pression pour un valeur THETA1 de la position angulaire de l'arbre moteur pendant la compression d'air frais
des moyens de calcul de la masse d'air frais utilisant les valeurs déterminées précédemment.

Aucun de ces systèmes ne permet toutefois d'obtenir précisement la masse d'air admise dans chaque cylindre.

Un but de l'invention est donc de mettre en oeuvre un procédé de calcul de la masse d'air frais contenue dans chaque cylindre d'un moteur à combustion interne à partir de mesures de pression à l'intérieur de chaque cylindre.

Un autre but de l'invention est un système de calcul de la masse d'air frais contenue dans chaque cylindre d'un moteur à combustion interne.

L'invention concerne un procédé de calcul de la masse d'air frais contenue dont chaque cylindre comporte un injecteur. un capteur de pression et les injecteurs étant commandés par les signaux fournis par un calculateur, ledit calculateur recevant une information de position angulaire THETA de l'arbre moteur et les signaux, fournis par les capteurs de pression, ledit procédé de calcul de la masse d'air frais maf dans chaque cylindre étant caractérisé en ce qu'il comprend les opérations suivantes :
a) détermination de la masse de carburant mc injectée dans le cylindre concerné et de la masse de gaz brûlés mgbr, qui reste dans le cylindre après échappement, mc,mgbr étant des masses mesurées ou calculées;
b) détermination de k, constante de proportionnalité du capteur de pression,
c) mesure de la tension de sortie U de chaque capteur de pression pour au moins deux valeurs THETA1 et THETA2 de la position angulaire de l'arbre moteur pendant la compression de mélange d'air frais et la masse du carburant de manière à obtenir au moins deux valeurs UTHETA1 et UTHETA2 de ladite tension,
d) détermination de la température absolue TTHETA1 du mélange contenu dans le cylindre concerné pour la position THETA1,
e) calcul de la masse d'air frais maf utilisant les valeurs:
   UTHETA1; UTHETA2, T-THETA1, k, mc, mgbr.

Selon l'invention, le calcul de la masse d'air frais m_{af} est calculée en appliquant les relations suivantes :${\text{m}}_{\text{af}} {\text{= a' (U}}_{\text{Θ2}} {\text{- U}}_{\text{Θ1}} \text{) - b}$ avec
et ${\text{b = m}}_{\text{c}} {\text{+ m}}_{\text{gbr}}$ relations dans lesquelles :
- V_{Θ1}: est le volume du cylindre concerné pour la position Θ₁,
- V_{Θ2}: est le volume du cylindre concerné pour la position Θ₂,
- T_{Θ1}: la température absolue du mélange contenu dans le cylindre concerné pour la position Θ₁,
- R: la constante des gaz parfaits,
- k: la constante de proportionnalité du capteur de pression concerné,
- x: un exposant qui est défini par la formule des gaz parfaits en compression polytropique tel que :
La masse m_{af} d'air frais qui est calculée par cylindre pour chaque cycle moteur est utilisée de manière classique pour calculer : la masse de carburant à injecter dans ce cylindre en cours du cycle suivant, l'angle d'allumage et plus généralement toutes les variables paramétrées par le remplissage des cylindres. D'autres buts, caractéristiques et avantages de la présente invention apparaîtront à la lecture de la description suivante d'un exemple particulier de réalisation, ladite description étant faite en relation avec les dessins joints dans lesquels :
- la figure 1 montre des diagrammes qui permettent de valider le procédé selon l'invention, et
- la figure 2 est un schéma simplifié d'un moteur à combustion interne et de son système de mise en oeuvre du procédé selon l'invention.

Le procédé de calcul de la masse d'air dans un cylindre de moteur à combustion interne selon l'invention est basé sur l'application de la loi des gaz parfaits au cylindre, soupape fermée soit :$\text{PV = mRT}$ dans laquelle :
- P est la pression dans le cylindre,
- V le volume du mélange air/carburant dans le cylindre,
- m la masse du mélange air/carburant,
- R la constante des gaz parfaits,
- T la température absolue.
Comme P et V dépendent de la position du piston dans le cylindre, c'est-à-dire de l'angle Θ de rotation de l'arbre moteur, on peut écrire que la formule (1) est vraie pour chaque valeur de Θ, soit :${\text{P}}_{\text{Θ}} {\text{V}}_{\text{Θ}} {\text{= mRT}}_{\text{Θ}}$ avec ${\text{m = m}}_{\text{af}} {\text{+ m}}_{\text{c}} {\text{+ m}}_{\text{gbr}}$
- m_{af} étant la masse d'air frais,
- m_{c} étant la masse de carburant,
- m_{gbr} étant la masse des gaz brûlés résiduels,
On peut alors déterminer m_{af} par la formule :
avec :
et ${\text{b = m}}_{\text{gbr}} {\text{+ m}}_{\text{c}}$ , coefficients dans lesquels :
V_{Θ} est déterminé par la position de l'arbre moteur, T_{Θ} est mesurée, m_{c} est la quantité connue de carburant injecté et m_{gbr} est connue par le taux des gaz brûlés qui restent dans le cylindre après échappement, masse qui peut être mesurée ou calculée pour un moteur donné. Par contre, P_{Θ} n'est pas connue et l'invention prévoit sa mesure dans chaque cylindre à l'aide d'un capteur de pression. Or, le capteur de pression ne donne qu'une valeur relative et il faut donc faire deux mesures successives pour deux positions Θ1 et Θ2 de l'arbre moteur.

En effet, si l'on suppose que la compression est polytropique avant le début de la combustion, on peut écrire :
que l'on peut écrire sous la forme :
si U_{Θ1} et U_{Θ2} sont les tensions délivrées par le capteur de pression pour les angles Θ₁ et Θ₂ respectivement : On obtient alors :
et la pression absolue P_{Θ1} par exemple est déterminée par :
soit :
La formule (3) peut alors s'écrire :$\begin{matrix}\begin{matrix}{\text{m}}_{\text{af}} {\text{= aK (U}}_{\text{Θ2}} {\text{- U}}_{\text{Θ1}} \text{) - b, soit} \\ {\text{m}}_{\text{af}} {\text{= a' (U}}_{\text{Θ2}} {\text{- U}}_{\text{Θ1}} \text{) - b}\end{matrix}\end{matrix}$ avec
Pour valider le procédé de calcul, la demanderesse a effectué des mesures directes sur banc moteur. A cet effet, des mesures de la tension capteur en phase polytropique ont été effectuées, par exemple à Θ₁ = 40° et Θ₂ = 90°, ainsi que des mesures de m_{af}, m_{c} et m_{gbr}. Selon la relation (5), on doit avoir :
avec A = 1/a' et B = b/a'
c'est-à-dire une droite de pente A et d'ordonnée B à l'origine.

Les mesures directes au banc moteur consistent à faire tourner le moteur à une vitesse constante et à mesurer (U_{90°}-U_{40°}) pour différentes valeurs mesurées de la masse d'air frais injectée.

On a relevé les valeurs suivantes :
(a) N = 1200 tours/minute

| | | | | | |
|---|---|---|---|---|---|
| m_{af} | 0,292 | 0,386 | 0,473 | 0,560 | 0,662 |
| U_{90°-U40°} | 41 | 50,5 | 60 | 70 | 81,5 |

soit une droite définie par l'équation :${\text{U}}_{\text{90°}} {\text{-U}}_{\text{40°}} {\text{= 110 m}}_{\text{af}} \text{+ 8,41}$ avec un coefficient de corrélation de 0,9997.
(b) N = 2.300 tours/minute

| | | | | | |
|---|---|---|---|---|---|
| m_{af} | 0,331 | 0,422 | 0,518 | 0,616 | 0,704 |
| U_{90°}-U_{40°} | 44,5 | 54 | 64,5 | 75,5 | 87,5 |

soit une droite définie par l'équation :${\text{U}}_{\text{90°}} {\text{-U}}_{\text{40°}} {\text{= 114 m}}_{\text{af}} \text{+ 5,96}$ avec un coefficient de corrélation de 0,9987.
(c) N = 3.600 tours/minute

| | | | | | |
|---|---|---|---|---|---|
| m_{af} | 0,301 | 0,392 | 0,496 | 0,591 | 0,696 |
| U_{90°}-U_{40°} | 43 | 53 | 65 | 77 | 89,5 |

soit une droite définie par l'équation :${\text{U}}_{\text{90°}} {\text{-U}}_{\text{40°}} {\text{= 118 m}}_{\text{af}} \text{+ 6,97}$ avec un coefficient de corrélation de 0,9998.
(d) N = 4.400 tours/minute

| | | | | | |
|---|---|---|---|---|---|
| m_{af} | 0,351 | 0,456 | 0,549 | 0,660 | 0,760 |
| U_{90°}-U_{40°} | 49,5 | 63 | 77 | 90 | 104 |

soit une droite définie par l'équation :${\text{U}}_{\text{90°}} {\text{-U}}_{\text{40°}} {\text{= 133 m}}_{\text{ag}} \text{+ 2,87}$ avec un coefficient de corrélation de 0,9995.

Ces mesures et ces droites ont été reportées sur la figure 1, les abscisses ayant été graduées en valeurs de m_{af} et les ordonnées en valeurs de (U_{90°}-U_{40°}). Les droites 10, 11, 12 et 13 correspondent respectivement aux vitesses moteur de 1.200 tours/minute, 2.300 tours/minute, 3.400 tours/minute et 4.400 tours/minute.

Le procédé selon l'invention comprend donc les opérations suivantes :
- mesure de la tension de sortie d'un capteur de pression associé à chaque cylindre pour deux valeurs Θ₁ et Θ₂ de l'arbre moteur après la fermeture de la soupape d'admission et avant la combustion du mélange de manière à obtenir deux valeurs U_{Θ1} et U_{Θ2} de ladite tension;
- détermination de la masse de carburant injecté m_{c} de l'injection correspondant au cycle en cours et de la masse m_{gbr} des gaz brûlés selon les procédés habituels;
- calcul de la masse d'air frais m_{af} par la relation (5) avec le coefficient a′ calculé par la formule (6) et b = m_{gbr} + m_{c}.

Cette masse d'air frais m_{af}, résultant du calcul correspond au cycle en cours, est utilisée pour le calcul du temps d'injection du cycle suivant et ceci pour chaque cylindre, de l'angle d'allumage et plus généralement de toutes les variables paramétrées par le remplissage des cylindres.

Le système qui permet de mettre en oeuvre le procédé selon l'invention sera décrit (figure 2) dans son application à un moteur quatre cylindres C₁, C₂, C₃, et C₄ qui sont alimentés en air par un collecteur d'admission 20 commun aux quatre cylindres. L'entrée de ce collecteur d'admission est commandée par une vanne-papillon 21 liée à l'accélérateur. Au niveau de chaque cylindre, ce conduit 20 se subdivise en quatre tubulures d'admission T₁, T₂, T₃ et T₄ aboutissant chacun à une soupape d'admission SA₁, SA₂, SA₃ et SA₄. A chaque tubulure est associé un injecteur de carburant I₁, I₂, I₃, et I₄.

Chaque cylindre comporte une bougie B₁, B₂, B₃, ou B₄ pour l'allumage du mélange détonnant et un capteur de pression CP₁, CP₂, CP₃, et CP₄.

Après explosion du mélange détonant, les gaz brûlés sont évacués vers une tubulure d'échappement TE₁, TE₂, TE₃, et TE₄ par une soupape d'échappement SE₁, SE₂, SE₃ et SE₄, les quatre tubulures se réunissant pour former un conduit d'échappement 22.

La position angulaire de l'arbre moteur est repérée à l'aide d'une roue dentée 25 solidaire de l'arbre moteur et associée à un détecteur 26 dont la borne de sortie est connectée à une entrée d'un calculateur 27.

Le calculateur fournit de manière classique les signaux de commande des injecteurs I₁ à I₄ et des bougies B₁ à B₄ en fonction de divers paramètres tels que la vitesse moteur, la position de l'accélérateur, celle du papillon 21.

Selon l'invention, les signaux fournis par les capteurs de pression CP₁ à CP₄ sont appliqués au calculateur 27 qui réalise, pour chaque cylindre, les calculs définis par le procédé décrit ci-dessus. Bien entendu, d'un cylindre à l'autre, les valeurs de Θ₁ et Θ₂ sont différentes et il n'est tenu compte des signaux des capteurs de pression que pour les valeurs Θ₁ et Θ₂ par un échantillonnage approprié.

La masse de carburant m_{c} de chaque cylindre pour un cycle donné est déterminée par le calculateur 27 à partir de la valeur de m_{af} calculée pour le cycle précédent, c'est ce qui fixe la durée d'ouverture des injecteurs I₁ à I₄.

La description qui vient d'être faite du procédé et système selon l'invention permet un calcul de la masse d'air frais dans chaque cylindre à chaque cycle et donc de calculer ensuite la masse de carburant à injecter dans le cylindre correspondant au cours du cycle suivant, ainsi que l'angle d'allumage et, plus généralement, toutes les variables paramétrées par le remplissage des cylindres.

Les capteurs de pression CP₁ à CP₄ remplacent le capteur de pression du collecteur d'admission ou le débitmètre dont les informations sont habituellement utilisées pour effectuer la commande du moteur par l'intermédiaire du calculateur 27.

## Revendications

1. Procédé de calcul de la masse d'air frais contenue dans chaque cylindre d'un moteur à combustion interne dont chaque cylindre (C1 à C4) comporte un injecteur (I1 à I4), un capteur de pression (CP1 à CP4) et les injecteurs (I1 à I4) étant commandés par les signaux fournis par un calculateur (27), ledit calculateur (27) recevant une information de position angulaire THETA de l'arbre moteur et les signaux, fournis par les capteurs de pression (CP1 à CP4), ledit procédé de calcul de la masse d'air frais maf dans chaque cylindre étant caractérisé en ce qu'il comprend les opérations suivantes :
a) détermination de la masse de carburant mc injectée dans le cylindre concerné et de la masse de gaz brûlés mgbr, qui reste dans le cylindre après échappement, mc,mgbr étant des masses mesurées ou calculées;
b) détermination de k = la constante de proportionnalité du capteur de pression
c) mesure de la tension de sortie U de chaque capteur de pression pour au moins deux valeurs THETA1 et THETA2 de la position angulaire de l'arbre moteur pendant la compression de mélange d'air frais et la masse du carburant de manière à obtenir au moins deux valeurs UTHETA1 et UTHETA2 de ladite tension,
d) détermination de la température absolue TTHETA1 du mélange contenu dans le cylindre concerné pour la position THETA1,
e) calcul de la masse d'air frais maf utilisant les valeurs:
UTHETA1; UTHETA2, T-THETA1, k, mc, mgbr.

2. Procédé selon la revendication 1, caractérisé en ce que le calcul de la masse d'air frais m_{af} est obtenu en appliquant les relations suivantes :${\text{m}}_{\text{af}} {\text{= a' (U}}_{\text{Θ2}} {\text{- U}}_{\text{Θ1}} \text{) - b}$ avec et ${\text{b = m}}_{\text{c}} {\text{+ m}}_{\text{gbr}}$ relations dans lesquelles :
V_{Θ1} est le volume du cylindre concerné pour la position Θ₁ = THETA1,
V_{Θ2} est le volume du cylindre concerné pour la position Θ₂ = THETA2,
T_{Θ1} est la température absolue du mélange contenu dans le cylindre concerné pour la position Θ₁,
R est la constante des gaz parfaits,
k est la constante de proportionnalité du capteur de pression concerné,
x est un exposant qui est défini par la formule des gaz parfaits en compression polytropique tel que :

3. Système pour calculer la masse d'air frais m_{af} contenue dans chaque cylindre d'un moteur a combustion selon le procédé de la revendication 1 ou 2, comportant pour chaque cylindre un injecteur (I1 à I4), un capteur de pression (CP1 à CP4)
et les injecteurs (I1 à I4) étant commandés par les signaux fournis par un calculateur (27), ledit calculateur (27) recevant une information de position angulaire THETA de l'arbre moteur et les signaux, fournis par les capteurs de pression (CP1 à CP4),
ledit système de calcul de la masse d'air frais maf dans chaque cylindre étant caractérisé en ce qu'il comprend
a) des moyens de détermination de la masse de carburant mc injectée dans le cylindre concerné et de la masse de gaz brûlés mgbr, qui reste dans le cylindre après échappement, mc,mgbr étant des masses mesurées ou calculées;
b) des moyens de détermination de k = la constante de proportionnalité du capteur de pression
c) des moyens de mesure de la tension de sortie U de chaque capteur de pression pour au moins deux valeurs THETA1 et THETA2 de la position angulaire de l'arbre moteur pendant la compression de mélange d'air frais et la masse du carburant pour obtenir au moins deux valeurs UTHETA1 et UTHETA2 de ladite tension,
d) des moyens de détermination de la température absolue T-THETA1 du mélange contenu dans le cylindre concerné pour la position THETA1,
e) des moyens de calcul de la masse d'air frais maf utilisant les valeurs UTHETA1, UTHETA2, T-THETA1, k,mc,mgbr.

## Claims

1. A process for calculating the mass of fresh air contained in each cylinder of an internal combustion engine of which each cylinder (C1 to C4) comprises an injector (I1 to I4), a pressure sensor (CP1 to CP4) and the injectors (I1 to I4) being controlled by signals supplied by a computer (27), said computer (27) receiving an item of information in respect of angular position THETA of the engine shaft and the signals supplied by the pressure sensors ((CP1 to CP4), said process for calculating the mass of fresh air maf in each cylinder being characterised in that it comprises the following operations:
a) determining the mass of fuel mc injected into the cylinder in question and the mass of burnt gases mgbr, which remains in the cylinder after exhaust, mc, mgbr being measured or calculated masses;
b) determining k = the proportionality constant of the pressure sensor,
c) measuring the output voltage U of each pressure sensor for at least two values THETA1 and THETA2 in respect of the angular position of the engine shaft during compression of the mixture of fresh air and the mass of fuel in such a way as to obtain at least two values UTHETA1 and UTHETA2 of said voltage,
d) determining the absolute temperature TTHETA1 of the mixture contained in the cylinder in question for the position THETA1, and
e) calculating the mass of fresh air maf using the values:
UTHETA1; UTHETA2, T-THETA, k, mc and mgbr.

2. A process according to claim 1 characterised in that calculation of the mass of fresh air m_{af} is achieved by applying the following relationships:${\text{m}}_{\text{af}} {\text{= a' (U}}_{\text{Θ2}} {\text{- U}}_{\text{Θ1}} \text{) - b}$ with and ${\text{b = m}}_{\text{c}} {\text{+ m}}_{\text{gbr}}$ in which relationships:
V_{Θ1} is the volume of the cylinder in question for the position Θ₁ = THETA1,
V_{Θ2} is the volume of the cylinder in question for the position Θ₂ = THETA2,
T_{Θ1} is the absolute temperature of the mixture contained in the cylinder in question for the position Θ₁,
R is the constant of the perfect gases,
k is the proportionality constant of the pressure sensor in question, and
x is an exponent which is defined by the formula of the perfect gases under polytropic compression such that:

3. A system for calculating the mass of fresh air m_{af} contained in each cylinder of an internal combustion engine in accordance with the process of claim 1 or claim 2 comprising for each cylinder an injector (I1 to I4) and a pressure sensor (CP1 to CP4) and the injectors (I1 to I4) being controlled by the signals supplied by a computer (27), said computer (27) receiving an item of information in respect of angular position THETA of the engine shaft and the signals supplied by the pressure sensors (CP1 to CP4), said system for calculating the mass of fresh air maf in each cylinder being characterised in that it comprises:
a) means for determining the mass of fuel mc injected into the cylinder in question and the mass of burnt gases mgbr, which remains in the cylinder after exhaust, mc and mgbr being measured or calculated masses;
b) means for determining k = the proportionality constant of the pressure sensor,
c) means for measuring the output voltage U of each pressure sensor for at least two values THETA1 and THETA2 in respect of the angular position of the engine shaft during the compression of the mixture of fresh air and the mass of fuel to obtain at least two values UTHETA1 and UTHETA2 of said voltage,
d) means for determining the absolute temperature T-THETA1 of the mixture contained in the cylinder in question for the position THETA1. and
e) means for calculating the mass of fresh air maf using the values UTHETA1, UTHETA2, T-THETA1, k, mc, and mgbr.

## Patentansprüche

1. Verfahren zur Berechnung der Menge der in jedem Zylinder eines Verbrennungsmotors enthaltenen Frischluft, wobei jeder Zylinder (C1 bis C4) einen Einspritzer (I1 bis I4) und einen Druckfühler (CP1 bis CP4) aufweist und wobei die Einspritzer (I1 bis I4) durch Signale gesteuert werden, die von einem Rechner (27) stammen, der eine Winkelpositionsinformation THETA von der Motorwelle enthält, und durch Signale von den Druckfühlern (CP1 bis CP4), und wobei das Verfahren zur Berechnung der Menge der Frischluft maf in jedem Zylinder dadurch gekennzeichnet ist, daß es die folgenden Verfahrensschritte aufweist:
a) Bestimmung der Menge des in den entsprechenden Zylinder eingespritzten Kraftstoffs mc und der Menge der verbrannten Gase mgbr, die nach dem Ausstoßen im Zylinder verbleiben, wobei mc, mgbr die gemessenen oder berechneten Mengen sind,
b) Bestimmung der Konstanten k als Proportionalitätskonstante des Druckfühlers,
c) Messung der Ausgangsspannung U eines jeden Druckfuhlers für wenigstens zwei Werte THETA1 und THETA2 der Winkelposition der Motorwelle während der Verdichtung des Gemisches aus Frischluft und Kraftstoffmenge, dergestalt, daß wenigstens zwei Werte UTHETA1 und UTHETA2 für die Spannung erhalten werden,
d) Bestimmung der absoluten Temperatur TTHETA1 des im entsprechenden Zylinder enthaltenen Gemisches für die Position THETA1 und
e) Berechnung der Menge der Frischluft maf unter Verwendung der Werte:
UTHETA1; UTHETA2, T-THETA1, k, mc, mgbr.

2. Verfahren nach Anspruch 1, dadurch gekennzeichnet, daß die Berechnung der Menge an Frischluft maf durch Anwendung der folgenden Gleichungen erhalten wird:${\text{m}}_{\text{af}} {\text{= a' (U}}_{\text{Θ2}} {\text{- U}}_{\text{Θ1}} \text{) - b}$ mit und ${\text{b = m}}_{\text{c}} {\text{+ m}}_{\text{gbr}}$ in den Gleichungen bedeuten:
V_{ϑ1} das Volumen des entsprechenden Zylinders für die Position ϑ₁ = THETA1,
V_{ϑ2} das Volumen des entsprechenden Zylinders für die Position ϑ₂ = THETA2,
T_{ϑ1} die absolute Temperatur des im entsprechenden Zylinder enthaltenen Gemisches für die Position ϑ₁,
R die Konstante der idealen Gase,
k die Proportionalitätskonstante des entsprechenden Druckfühlers und
x ein Exponent, welcher für die Formel des idealen Gases bei der polytropischen Kompression wie folgt definiert ist:

3. Vorrichtung zur Berechnung der Menge der in jedem Zylinder eines Verbrennungsmotors enthaltenen Frischluft gemäß dem Verfahren nach Anspruch 1 oder 2, wobei der Motor für jeden Zylinder einen Einspritzer (I1 bis I4) sowie einen Druckfühler (CP1 bis CP4) aufweist und wobei die Einspritzer (I1 bis I4) durch die von einem Rechner (27) stammenden Signale gesteuert werden, der eine Winkelpositionsinformation THETA der Motorwelle erhält sowie von den Druckfühlern (CP1 bis CP4) stammende Signale, wobei die Vorrichtung zur Berechnung der Menge der in jedem Zylinder enthaltenen Frischluft maf dadurch gekennzeichnet ist, daß sie aufweist
a) eine Anordnung zur Bestimmung der Menge des in den entsprechenden Zylinder eingespritzten Kraftstoffs mc und der Menge der verbrannten Gase mgbr, welche nach dem Ausstoßen im Zylinder verbleiben, wobei mc, mgbr die gemessenen oder berechneten Mengen sind,
b) eine Anordnung zur Bestimmung von k als Proportionalitätskonstante des Druckfühlers,
c) eine Anordnung zur Messung der Ausgangsspannung U eines jeden Druckfühlers für wenigstens zwei Werte THETA1 und THETA2 der Winkelposition der Motorwelle während der Kompression des Gemisches aus Frischluft und Menge an Kraftstoff, um wenigstens zwei Werte UTHETA1 und UTHETA2 für die Spannung zu erhalten,
d) eine Anordnung zur Bestimmung der absoluten Temperatur T-THETA1 des im entsprechenden Zylinder enthaltenen Gemisches für die Position THETA1 und
e) eine Rechenanordnung für die Menge der Frischluft maf unter Verwendung der Werte UTHETA1, UTHETA2, T-THETA1, k, mc, mgbr.
